# EUROPÄISCHE PATENTANMELDUNG

(11) **EP 0 818 284 A1**
(43) Veröffentlichungstag der Anmeldung: **14.01.1998**
(21) Anmeldenummer: 97111231.3
(22) Anmeldetag: 03.07.1997
(51) Int. Cl.: B26D 3/16

(54) **Vorrichtung zum Schneiden von Rohren**

(30) Priorität: 10.07.1996 DE 19627694
(71) Anmelder: Adolf Brodbeck Maschinenbau GmbH & Co., 72555 Metzingen (DE)
(72) Erfinder: Nicolai, Günther, 72581 Dettingen (DE)
(74) Vertreter: Maser, Jochen, Dipl.-Ing.

(57) **Zusammenfassung**

Vorrichtung zum Schneiden von Rohren mit zumindest einem Schneidwerkzeug (21, 22), das gegen einen zur Schnittstelle des Schneidwerkszeuges (21, 22) anordenbaren und im Inneren eines Rohres angeordneten Gegenhalters (41) läuft, wobei während des Schneidvorgangs das Schneidwerkzeug (21, 22) gegen den Gegenhalter (41) zusteilbar ist und am Ende des Schneidvorganges in seiner Schnittbewegung durch den Gegenhalter (41) begrenzbar ist, wobei eine die Schneidwerkzeuge (21, 22) aufnehmende Zustelleinrichtung (13) vorgesehen ist, die zumindest mit einem Antriebsmittel (14) betätigbar ist und die Schneidwerkzeuge (21, 22) in einer synchronen Arbeitsbewegung zur Schnittstelle positioniert.

## Beschreibung

Die Erfindung betrifft eine Vorrichtung zum Schneiden von Rohren gemäß dem Oberbegriff des Anspruchs 1.

Es sind bereits Vorrichtungen zum Schneiden von Rohren, insbesondere von Papprohren, bekanntgeworden, bei denen ein Gegenhalter im Innern eines Rohres positionierbar ist, gegen den während eines Schneidvorganges ein Schneidwerkzeug läuft. Die Schneidwerkzeuge führen dabei einen voreingestellten Schnittweg durch, wobei die Zustellbewegung u.a. durch das Auflaufen des Schneidwerkzeuges auf den Gegenhalter begrenzbar ist.

Bei den bisher bekannten Vorrichtungen zum Schneiden von Rohren erfolgt die Zustellbewegung der Schneidmesser durch pneumatische Antriebe, wobei jeweils für ein Schneidwerkzeug ein pneumatisches Antriebsmittel vorgesehen ist. Diese Vorrichtung zum Schneiden von Rohren weist jedoch den Nachteil auf, daß aufgrund des direkten pneumatischen Antriebs eine ungenaue Zustellung der Schneidwerkzeuge zur Schnittstelle gegeben sein kann. Darüber hinaus kann durch die getrennte Arbeitsbewegung der Schneidwerkzeuge für die Zustellung keine gleichförmige Zustellung gegeben sein, so daß während des Schnittvorganges ein Schnittwerkzeug bereits in Arbeitsstellung sein kann, während das weitere Schneidwerkzeug noch nicht unter schneidendem Eingriff zum Rohr angeordnet sein kann. Dadurch kann eine ungleiche Abnutzung der Schneidwerkzeuge gegeben sein. Darüber hinaus kann bei einem derartigen Eingriff kein Gleichgewicht der Kräfte zwischen den an der Schnittstelle wirkenden Schneidwerkzeugen und dem Gegenhalter als auch zum Gegenhalter angeordneten Stützrollen gegeben sein, so daß die auf den Gegenhalter wirkende Gesamtkraft außermittig verläuft, wodurch eine unsaubere Schnittstelle entstehen kann.

Der Erfindung liegt deshalb die Aufgabe zugrunde, eine Vorrichtung zum Schneiden von Rohren zu schaffen, die eine gleichzeitige und zwangsweise Zustellung der Schneidwerkzeuge zur Schnittstelle ermöglicht.

Diese Aufgabe wird erfindungsgemäß durch die kennzeichnenden Merkmale des Anspruchs 1 gelöst.

Durch die erfindungsgemäße Ausgestaltung einer die Schneidmesser aufnehmende Zustelleinrichtung, die mit einem Antriebsmittel betätigbar ist, kann erzielt werden, daß das Antriebsmittel mit einem Arbeitshub beaufschlagt wird, der unmittelbar oder mittelbar auf die von der Zustelleinrichtung aufgenommenen Schneidwerkzeuge übertragen werden kann. Dadurch kann eine Zwangszustellung der an der Zustelleinrichtung angeordneten Schneidwerkzeuge vorgesehen sein, die eine synchrone Arbeitsbewegung auf die Schnittstelle aufweisen können. Die Schneidwerkzeuge können gleichzeitig zur Schnittstelle positioniert und in schneidendem Eingriff zum Rohr gelangen. Dies ermöglicht, daß eine höhere Schnittleistung gegeben sein kann, wodurch die Taktzeiten aufgrund der höheren Schnittgeschwindigkeiten bei gleichzeitigem Eingriff der Schneidwerkzeuge reduziert werden können. Darüber hinaus kann durch den gleichzeitig schneidenden Eingriff der Schneidwerkzeuge eine gleichförmige Abnutzung der Schneidmesser erfolgen. Ebenfalls sind die auf den Gegenhalter wirkenden Schneidkräfte symmetrisch, so daß die Lagerbelastung des Gegenhalters geringer sein kann. Des weiteren kann durch den gleichzeitigen Eingriff der Schneidwerkzeuge eine gratfreie Schnittfläche ermöglicht sein.

Nach einer vorteilhaften Ausgestaltung der Erfindung ist vorgesehen, daß die Zustelleinrichtung vorzugsweise zwei um jeweils eine Achse drehfest gelagerte Hebelarme aufweist, an deren freien Ende die Schneidmesser angeordnet sind und an deren gegenüberliegenden Ende Koppelglieder mit dem Antriebselement verbindbar sind. Dadurch können die Schneidwerkzeuge kontrolliert zugestellt werden und ein definierter Arbeitshub vorgegeben sein. Darüber hinaus kann durch die Verwendung der Hebelarme eine Reduzierung der erforderlichen Schnittkraft erzielt werden, so daß das Antriebsmittel kleiner ausgebildet sein kann, wodurch eine Kostenreduzierung in der Anschaffung und der laufenden Betriebskosten gegeben und ein geringerer Bauraum erforderlich sein kann.

Nach einer weiteren vorteilhaften Ausgestaltung der Erfindung ist vorgesehen, daß das Antriebsmittel an einem Ende eines am Gehäuse angeordneten Koppelgliedes, das als Schwenkhebel ausgebildet ist, angreift und diesen mit einem Arbeitshub um eine Schwenkachse auslenkt, wobei die Koppelglieder der Zustelleinrichtung über ein als Führungselement ausgebildetes weiteres Koppelglied zum Schwenkhebel angeordnet sind. Das Führungselement kann die Schwenkbewegung des Schwenkhebels in eine synchrone Zustellbewegung der Zustelleinrichtung umsetzen. Des weiteren kann zwischen dem Antriebsmittel und der Zustelleinrichtung ein weiteres Hebelverhältnis gegeben sein, das die Arbeitskraft für die Arbeitsbewegung im Verhältnis zur Schnittkraft reduzieren kann. Darüber hinaus kann das Führungselement in seiner freien Wegstrecke begrenzbar sein, so daß auch hierüber ein Arbeitshub der Schneidwerkzeuge begrenzbar sein kann. Normalerweise laufen die Schneidwerkzeuge gegen den Gegenhalter, wodurch der Arbeitshub begrenzbar ist und gleichzeitig gewährleistet sein kann, daß ein vollständiger Schnitt erfolgt ist.

Durch das Führungselement kann eine Drehbewegung eines Koppelgliedes in eine lineare Zustellbewegung der Zustellvorrichtung umgesetzt werden, wobei durch das Angreifen von jeweils einem weiteren Koppelglied zwischen den Hebelarmen und dem Führungselement eine Zwangszustellung der an den freien Enden der Zustelleinrichtung angeordneten Schneidwerkzeuge gegeben sein kann.

Nach einer weiteren vorteilhaften Ausgestaltung der Erfindung ist vorgesehen, daß die Zustelleinrichtung einen Differentialantrieb aufweist, über den die Hebelarme bzw. deren Drehachse im Abstand zueinander einstellbar sind. Die die Schneidwerkzeuge aufnehmenden Hebelarme sind unmittelbar miteinander gekoppelt. Dadurch kann bei der Einstellung der Schnittiefe bzw. des Zustellweges gewährleistet sein, daß die Schneidwerkzeuge gleichermaßen justiert sind, so daß eine einfache Handhabung zur Einstellung der Schneidwerkzeuge auf unterschiedliche Rohrdurchmesser durch die Betätigung von einem Differentialantrieb gegeben sein kann.

Nach einer weiteren vorteilhaften Ausgestaltung der Erfindung ist vorgesehen, daß der Differentialantrieb als Spindel mit Gewindeabschnitten ausgebildet ist, die eine gegenläufige Steigung aufweisen. Durch die gegenläufige Ausbildung der Steigung kann erzielt werden, daß bei Betätigung der Spindel der Zustellweg des einen Hebelarmes gleich dem des anderen Hebelarmes entspricht. Dadurch kann eine Zwangszustellung gegeben sein, die eine gleichzeitige Justierung beider Hebelarme ermöglicht.

Nach einer weiteren vorteilhaften Ausgestaltung der Erfindung ist vorgesehen, daß zumindest ein in einer Führung einer Gehäusewand angeordneter Schlitten einen Hebelarm drehbar aufnimmt und mit dem Gewindeabschnitt des Differentialantriebs verbindbar ist. Die Führungen verlaufen vorteilhafterweise horizontal bzw. parallel zur Spindel des Differentialantriebs. Durch diese Anordnung kann eine relativ zur Gehäusewand bewegbare Drehachse der Hebelarme geschaffen sein und eine gleichzeitige Einstellung des Abstandes der Hebelarme zueinander ermöglicht sein.

Weitere Vorteile und vorteilhafte Ausgestaltungen der Erfindung sind in der nachfolgenden Beschreibung, den Patentansprüchen und der Zeichnung angegeben.

In der Zeichnung und der nachfolgenden Beschreibung ist ein bevorzugtes Ausführungsbeispiel dargestellt. Es zeigen:
- Fig. 1: eine schematische Darstellung auf eine Vorrichtung zum Schneiden von Rohren mit einer erfindungsgemäßen Zustelleinrichtung im Nicht-Betriebszustand und
- Fig. 2: eine schematische Darstellung der Zustelleinrichtung in einer Schnittposition.

In Fig. 1 ist eine schematische Detailansicht einer Vorrichtung 11 zum Schneiden von Rohren 15 dargestellt. Dabei ist ein Teil der Vorrichtung 11 von einer Gehäusewand 12 abgenommen, damit eine Ansicht auf eine erfindungsgemäße Zustelleinrichtung 13 mit einem Antriebsmittel 14 ermöglicht ist.

Die Zustelleinrichtung 13 weist einen rechten Hebelarm 16 und einen linken Hebelarm 17 auf, die um eine Achse 18, 19 drehbar sind. Am oberen freien Ende der Hebelarme 16, 17 ist ein Schneidwerkzeug 21, 22 angeordnet. Die Schneidwerkzeuge 21, 22 sind als Schneidmesser ausgebildet, die beispielsweise indexierbar aufgenommen werden können. Nach einem oder mehreren Arbeitsvorgängen kann das Schneidwerkzeug 21, 22 weitergetaktet werden, so daß eine nicht abgenutzte Schnittfläche für die nächstfolgenden Schnitte bereitgestellt werden kann. An einem die Schneidwerkzeuge 21, 22 gegenüberliegenden Ende der Hebelarme 16, 17 sind Koppelglieder 23, 24 gelenkig angeordnet. Diese Koppelglieder 23, 24 greifen wiederum an einem als Führungselement 26 ausgebildeten Koppelglied an, welches in Verbindung mit einem weiteren, als Koppelglied ausgebildeten Schwenkhebel 27 steht. An einem linken Ende des Schwenkhebels 27 greift das Antriebsmittel 14 an, wodurch der Schwenkhebel 27 um eine Schwenkachse 28 auslenkbar ist. Der Schwenkhebel 27 ist über die Schwenkachse 28 drehtest zur Gehäusewand 12 angeordnet.

Die Zustelleinrichtung 13 weist des weiteren einen Differentialantrieb 31 auf, der eine Zwangszustellung der beiden Schneidwerkzeuge 21, 22 ermöglicht. Der Differentialantrieb 31 weist eine Spindel 32 auf, die über einen rechten und linken Gewindeabschnitt 33, 34 mit dem rechten und linken Hebelarm 16, 17 verbunden sind. Die Gewindeabschnitte 33, 34 sind zwischen den Achsen 18, 19 der Hebelarme 16, 17 und Gelenkpunkten 36, 37 vorgesehen. An einem Ende der Spindel 32 ist ein Handrad 38 vorgesehen, über welches eine Zustellung bzw. eine Einstellung der Schneidwerkzeuge 21, 22 über den Differentialantrieb 31 erfolgen kann. Die Gewindeabschnitte 33, 34 sind mit einer gegenläufigen Steigung ausgebildet, so daß die Zustellung des am Hebelarm 16 angeordneten Schneidwerkzeuges 21 der Zustellung des am Hebelarm 17 angeordneten Schneidwerkzeuges 22 entspricht.

Die Vorrichtung 11 weist einen Gegenhalter 41 auf, der im Innern eines Rohres 15 anordenbar ist. Der Gegenhalter 41 kann vorteilhafterweise an einer Schnittstelle einen nachgiebig ausgebildeten Amboß aufweisen, gegen den die Schneidwerkzeuge 21, 22 zustellbar sind. Die Zustellung der Schneidwerkzeuge 21, 22 zur Schnittstelle erfolgt kreisbogenförmig um die Achse 18, 19 der Hebelarme 16, 17. Die Schneidwerkzeuge 21, 22 sind vorteilhafterweise derart an den Hebelarmen 16, 17 positioniert, daß diese im schneidenden Eingriff um im wesentlichen 180° zueinander versetzt angeordnet sind. Dadurch können die durch die Schneidwerkzeuge 21, 22 aufgebrachten Schneidkräfte auf den Gegenhalter 41 im wesentlichen gegenseitig aufgehoben werden.

Des weiteren kann vorgesehen sein, daß Stützrollen 42, 43 zum Gegenhalter 41 angeordnet sind, die während des Schneidvorganges das Rohr 15 abstützen. Des weiteren kann in einer 12-Uhr-Position zum Gegenhalter 41 eine Stützrolle vorgesehen sein. Die Stützrollen 42, 43 sind von einer Haltevorrichtung 46 aufgenommen, die aus einem rechten und linken Hebel 47, 48 besteht. Die Hebel 47, 48 sind um eine Drehachse 51, 52 schwenkbar angeordnet. Die Hebel 47, 48 sind mit Zahnsegmentscheiben 53, 54 verbunden, die ineinandergreifen. Bei einer Anpassung der Stützrollen 42, 43 auf einen zu bearbeitenden Durchmesser eines Rohres 15 wird über einen Spindelantrieb 55 die entsprechende Position eingestellt, wobei der Spindelantrieb 55 mit dem Hebel 48 über eine Gewindeverbindung in Verbindung steht. Durch die zwei ineinandergreifenden Zahnsegmentscheiben 53, 54 wird der Hebel 47, 48 zwangsweise geschwenkt. Der Hebel 47, 48 weist jeweils ein Langloch 49 auf, in dessen Kreuzungspunkt ein Klemmelement 56 geführt ist, welches die beiden Hebel 47, 48 nach der Einstellung zueinander unter einer Klemmverbindung fixieren kann.

Die Hebelarme 16, 17 sind jeweils auf einem Schlitten 61, 62 drehbar aufgenommen, die jeweils in einer Führung 63, 64 verschiebbar angeordnet sind. Die Führungen 63, 64 liegen in einer horizontalen Ebene und sind derart ausgelegt, daß die über das Schneidwerkzeug 21, 22 wirkenden Hebelkräfte während des Schnittvorganges auf die Achse 17, 18 aufgenommen werden können.

Der Schlitten 61, 62 weist einen Abschnitt auf, der an dem Gewindeabschnitt 33, 34 des Differentialantriebs 31 angreift. Durch Betätigen des Differentialantriebs 31 werden die Schlitten 33, 34 synchron aufeinander zu- oder voneinander wegbewegt, wobei die Hebelarme 16, 17 um die Gelenkpunkte 36, 37 geschwenkt werden. Die Führungen 63, 64 sind als Geradführungen, wie beispielsweise eine Flachführung, eine Schwalbenschwanzführung, ausgebildet. Ebenso kann eine Zylinderrollenführung oder dgl. vorgesehen sein.

Im nachfolgenden wird die Arbeitsweise der Vorrichtung zum Schneiden von Rohren und die Einstellung der Vorrichtung zum Schneiden von unterschiedlichen Rohrdurchmessern beschrieben:

Die Vorrichtung 11 befindet sich in einem Nicht-Betriebszustand, wie in Fig. 1 dargestellt ist. Der Arbeitshub der Schneidwerkzeuge 21, 22 wird durch die Schwenkbewegung der Hebelarme 16, 17 um die Achse 18, 19 bestimmt, bis die Schneidwerkzeuge 21, 22 am Gegenhalter 41 anliegen. Diese Größe der Auslenkung wird durch den Weg erreicht, um den die Gelenkpunkte 36, 37 über die Koppelglieder 23, 24 durch das Führungselement 26 nach außen bewegt werden. Die maximale Auslenkung der Hebelarme 16, 17 ist dann gegeben, wenn das Führungselement 26 in eine Position übergeführt ist, bei der die Koppelglieder 23, 24 im wesentlichen horizontal bzw. rechtwinklig zur Längsachse des bewegbaren Führungselementes 26 angeordnet sind. Zumindest in dieser Position ist es erforderlich, daß die Schneidwerkzeuge 21, 22 am Gegenhalter 41 anliegen, so daß ein vollständiger Schnitt möglich ist. Diese Position ist beispielhaft in Fig. 2 dargestellt.

Die Einstellung der Zustelleinrichtung 13 auf unterschiedliche Durchmesser der zu schneidenden Rohre wird dadurch bewirkt, daß die Achsen 18, 19 der Hebelarme 16, 17 mehr oder weniger nah zueinander beabstandet werden. Über einen Differentialantrieb 31 ist eine gleichzeitige Einstellung des Abstandes zwischen der Drehachse 18 und 19 ermöglicht. Über ein Handrad 38 ist die Spindel 32 mit einem dazwischengeschaltenem Getriebe antreibbar ist. Die eingeleitete Drehbewegung bewirkt, daß aufgrund der gegenläufig zueinander angeordneten Gewindeabschnitte 33, 34 bei einer Zustellbewegung der rechte Schlitten 61 und der linke Schlitten 62 aufeinander zubewegt oder voneinander wegbewegt werden, so daß die Achsen 18, 19 in einer gemeinsamen horizontalen Ebene verstellbar sind. Durch die gelenkige Anordnung der Hebelarme 16, 17 mit den Koppelgliedern 23, 24 kann die Einstellung der Hebelarme 16, 17 bzw. der Schneidwerkzeuge 21, 22 zur Schnittstelle unter Beibehaltung eines einzigen Antriebs ermöglicht sein. Darüber hinaus kann durch die gleichzeitige Auslenkung der Hebelarme 16, 17 über die Koppelglieder 23, 24, die gemeinsam von dem Führungselement 26 angetrieben werden, eine synchrone Zustellung der Schneidwerkzeuge 21, 22 erfolgen. Die Schneidwerkzeuge 21, 22 greifen somit gleichzeitig an der Schnittstelle ein.

Des weiteren wird über eine Spindel 55 die Position der Stützrollen 42, 43 über die Arme 47, 48 eingestellt, wobei hier ebenfalls vorteilhafterweise vorgesehen ist, daß aufgrund der Zahnsegmentscheiben 53, 54 eine zwangsweise Positionierung der beiden Stützrollen 42, 43 zueinander ermöglicht ist.

Eine Arbeitsbewegung der Zustelleinrichtung 13 wird über ein als Druckluftzylinder ausgebildetes Antriebsmittel 14 eingeleitet. Alternativ können weitere Stellantriebe verwendet werden. Ein Kolben des pneumatischen Zylinders fährt vertikal nach oben, wodurch der Schwenkhebel 27 um die Drehachse 28 in Pfeilrichtung 71 nach oben bewegt wird. Zwangsweise wird das mit dem Schwenkhebel 27 verbundene Führungselement 26 in einer Führung 72 in eine obere Position 73 gemäß Fig. 2 übergeführt, wobei die Gelenkpunkte 36, 37 im wesentlichen horizontal nach außen wandern. Aufgrund der Drehachsen 18, 19 werden die Schneidwerkzeuge 21, 22 auf den Gegenhalter 41 zugeschwenkt. Die Schwenkbewegung der Schneidwerkzeuge 21, 22 kann durch den Gegenhalter 41 begrenzt werden, wobei die obere Position des Führungselementes 26 durch einen Anschlag (nicht dargestellt) begrenzt ist. Des weiteren kann vorgesehen sein, daß eine derartige Endposition der Zustelleinrichtung 13 durch Abtastelemente detektiert werden kann. Diese können beispielsweise durch einen induktiven, kapazitiven, optischen oder mechanischen Endschalter gegeben sein, der das Anliegen der Schneidwerkzeuge 21, 22 an dem Gegenhalter 41 oder die obere Position 73 des Führungselementes 26 erkennt. Alternativ oder zusätzlich kann auch der Arbeitshub des Arbeitsmittels 14 überwacht werden.

Sobald diese Endstellung der Schneidwerkzeuge 21, 22 erkannt wurde, fährt der Kolben des Antriebsmittels 14 in eine Ausgangsposition zurück. Diese kann wiederum durch einen Endschalter 74 detektiert werden, wodurch ein Signal für weitere Arbeitsgänge ausgelöst werden kann, wie z.B. einem Nachführen eines Rohrabschnittes für den nächstfolgenden Schnittvorgang.

## Patentansprüche

1. Vorrichtung zum Schneiden von Rohren mit zumindest einem Schneidwerkzeug (21, 22), das gegen einen zur Schnittstelle des Schneidwerkszeuges (21, 22) anordenbaren und im Inneren eines Rohres angeordneten Gegenhalters (41) läuft, wobei während des Schneidvorgangs das Schneidwerkzeug (21, 22) gegen den Gegenhalter (41) zustellbar ist und am Ende des Schneidvorganges in seiner Schnittbewegung durch den Gegenhalter (41) begrenzbar ist, dadurch gekennzeichnet, daß eine die Schneidwerkzeuge (21, 22) aufnehmende Zustelleinrichtung (13) vorgesehen ist, die zumindest mit einem Antriebsmittel (14) betätigbar ist und die Schneidwerkzeuge (21, 22) in einer synchronen Arbeitsbewegung zur Schnittstelle positioniert.

2. Vorrichtung nach Anspruch 1, dadurch gekennzeichnet, daß vorzugsweise zwei um eine Achse (18, 19) drehbar gelagerte Hebelarme (16, 17) vorgesehen sind, an deren freien Ende die Schneidwerkzeuge (21, 22) angeordnet sind und an deren gegenüberliegenden Enden Koppelglieder (23, 24) zum Antriebsmittel (14) vorgesehen sind.

3. Vorrichtung nach Anspruch 1 oder 2, dadurch gekennzeichnet, daß das Antriebsmittel (14) an einem Ende eines an einer Gehäusewand (12) angeordneten Koppelgliedes (27) angreift, das als Schwenkhebel ausgebildet ist und dieses um einen Arbeitshub in Pfeilrichtung (71) um einen Drehpunkt (28) auslenkt, wobei die Koppelglieder (23, 24) der Zustelleinrichtung (13) über ein Führungselement (26) zum Schwenkhebel angeordnet sind und das Führungselement (26) die Drehbewegung des Koppelgliedes (27) in eine lineare Zustellbewegung der Zustellvorrichtung (13) umsetzt.

4. Vorrichtung nach einem der vorhergehenden Ansprüche, dadurch gekennzeichnet, daß die Zustelleinrichtung (13) einen mit den Hebelarmen (16, 17) verbundenen Differentialantrieb (31) aufweist, so daß die Schneidwerkzeuge (21, 22) synchron auf unterschiedliche Rohrdurchmesser einstellbar sind.

5. Vorrichtung nach Anspruch 4, dadurch gekennzeichnet, daß der Differentialantrieb (31) eine Spindel (32) mit Gewindeabschnitten (33, 34) aufweist, die gegenläufig zueinander angeordnet sind.

6. Vorrichtung nach Anspruch 4 oder 5, dadurch gekennzeichnet, daß ein in einer Führung (63, 66; 64, 67) angeordneter Schlitten (61, 62) vorgesehen ist, der jeweils einen Hebelarm (16, 17) aufnimmt und an dem Gewindeabschnitt (33, 34) des Differentialantriebs (31) angreift.

7. Vorrichtung nach Anspruch 6, dadurch gekennzeichnet, daß der in der Führung (63, 64) angeordnete Schlitten (61, 62) eine Drehachse (18, 19) der Hebelarme (16, 17) bildet.

8. Vorrichtung nach einem der Ansprüche 4 bis 6, dadurch gekennzeichnet, daß der Differentialantrieb (31) mechanisch, vorzugsweise durch ein Handrad (38) und/oder motorisch antreibbar ist.

9. Vorrichtung nach einem der vorhergehenden Ansprüche, dadurch gekennzeichnet, daß das Arbeitsmittel (14) als pneumatischer, hydraulischer oder elektrischer Antrieb ausgebildet ist.

10. Vorrichtung nach einem der vorhergehenden Ansprüche, dadurch gekennzeichnet, daß ein Arbeitshub der Schneidwerkzeuge (21, 22) zum Gegenhalter (41) durch die Auslenkung des Führungselementes (26) in einer Führung (72) bestimmbar ist.
